# FASCICULE DE BREVET EUROPEEN

(11) **EP 0 078 739 B1**
(45) Date de publication et mention de la délivrance du brevet: **16.06.1987**
(21) Numéro de dépôt: 82401977.2
(22) Date de dépôt: 26.10.1982
(51) Int. Cl.: A45C 3/10

(54) **Sac étanche**
Wasserdichte Tasche
Waterproof bag

(30) Priorité: 29.10.1981 FR 8120339
(43) Date de publication de la demande: 11.05.1983
(73) Titulaire: HOLIDAY NAUTIC S.A., Ch-1214 Vernier/Geneve (CH)
(72) Inventeur: Achkar, Christian, 77500 Rebais (FR)
(74) Mandataire: Ramey, Daniel

## Description

L'invention concerne un sac étanche et insubmersible, conçu pour une utilisation en milieu nautique et. notamment, pour la navigation de plaisance.

La plupart des sacs dits étanches n'offrent une protection efficace que par rapport à la pluie. Un séjour prolongé dans l'eau donne toujours lieu à des infiltrations. D'autre part, les moyens de fermeture du sac résistent mal à une immersion forcée de celui-ci et, le plus souvent, le sac subit une sorte d'éventrement sous l'effet de la pression de l'eau s'exerçant de toutes parts sur ses parois.

On connaît, par le document US-A-3 998 304 un sac étanche en matière souple et imperméable, dont l'ouverture est formée par deux feuilles souples prolongeant deux parois du sac et destinées à être enroulées ensemble pour fermer l'ouverture, cette fermeture étant maintenue par rabattement des bords des parois latérales du sac qui comprennent des bandes de tissu d'accrochage coopérant entre elles. Toutefois, les bords des parois latérales du sac peuvent être rabattus l'un sur l'autre sans que les feuilles souples soient correctement roulées ensemble, de sorte que la fermeture du sac n'est pas alors réellement étanche. En outre, les moyens prévus ne permettent pas d'éviter un éventrement du sac sous l'effet d'une forte pression.

L'invention a notamment pour but d'éviter ces inconvénients grâce à un nouveau type de fermeture étanche et à une structure évitant l'ouverture du sac sous l'effet d'une forte pression.

Ces buts sont atteints par l'invention définie par la revendication 1.

Les deux paires de bandes de tissu à boucles et griffes d'accrochage, non seulement garantissent une fermeture étanche du sac lorsque les parois latérales sont roulées ensemble, mais de plus évitent par leur présence un encoulement incorrect de ces parois. Les rabats prolongeant les côtés du fond du sac, fixés ensemble, maintiennent cette fermeture étanche en cas de forte pression.

D'autres caractéristiques de l'invention sont définies par les revendications 2 à 6.

L'invention sera mieux comprise et d'autres avantages de celle-ci apparaîtront mieux à la lumière de la description qui va suivre d'un mode de réalisation actuellement préféré d'un sac étanche conforme aux principes de l'invention, donnée uniquement à titre d'exemple et faite en référence aux dessins annexés dans lesquels :
La figure 1 est une vue en perspective du sac, avant fermeture ;
Les figures 2 à 5 sont des vues partielles du même sac, illustrant sa fermeture ;
La figure 6 est une vue en perspective analogue à la figure 1 montrant la dernière phase de fermeture du sac ;
La fermeture 7 est une vue en perspective du même sac fermé ;
Et la figure 8 illustre la constitution du conteneur dudit sac.

En se reportant aux dessins, le sac selon l'invention se compose principalement d'un conteneur (11) et de quatre rabats (12-13-14 et 15). Le conteneur et, de préférence, les rabats sont en matériau souple et imperméable comme, par exemple, une toile plastifiée ou caoutchoutée. L'ouverture (16) du sac est munie de moyens de fermeture étanche (17) qui seront décrits plus loin. La base (18) du conteneur est sensiblement rectangulaire (elle pourrait être carrée) et chaque rabat prolonge l'un des côtés de la base de façon à pouvoir entourer une partie du ^{e}conteneur et, notamment, les moyens de fermeture étanche. Des moyens d'attache constitués de lanières ou sangles (19) et de boucles (20) correspondantes disposées respectivement sur deux rabats opposés permettent de les maintenir dans cette position de recouvrement du conteneur. Ainsi, si on considère les rabats (12 et 13) opposés et situés de part et d'autre du conteneur (11) de façon à être rattachés l'un à l'autre en l'emprisonnant, le rabat (12) est muni de quatre lanières (19) disposées côte à côte le -long de son bord extrême tandis que le rabat (13) est muni de quatre boucles (20) fixées par des oeillets métalliques (21). Tout agencement analogue peut bien sûr remplacer ces lanières et ces boucles. De façon analogue, les rabats opposés (14 et 15) sont respectivement munis de trois lanières (19) et de trois boucles (20). Des bandes de renfort (22) peuvent doubler les rabats, notamment aux points d'ancrage des lanières et des boucles. D'autre part, les rabats (14 et 15) étant ceux qui sont destinés à être rattachés l'un à l'autre en premier lieu à la fermeture du sac, ils sont munis de lanières ou sangles latérales (23) et de boucles (24) correspondantes, analogues aux lanières (19) et boucles (20) mais disposées le long des autres côtés pour emprisonner les deux flancs du conteneur qui ne sont pas recouverts par les rabats (14 et 15), comme illustré à la figure 6.

Pour simplifier la fabrication, les quatre rabats (12, 13, 14 et 15) sont matérialisés dans un seul empiècement en forme de croix et la partie centrale (25) de cet empiècement a sensiblement les mêmes dimensions que la base (18) du conteneur (12). Ainsi, la base (18) est fixée à cette partie centrale (25) par tout moyen convenable, mais de préférence par soudure et/ou couture de ses bords le long du périmètre de ladite partie centrale. Par ailleurs, le conteneur (11) est lui-même réalisé à partir d'une seule pièce de matériau souple et imperméable, visible sur la figure 8, comportant un rectangle (ou carré) médian, constituant la base (18) et deux autres rectangles (26, 27) situés de part et d'autre de ce rectangle médian et destinés à matérialiser les parois latérales du conteneur. La façon de former le conteneur (11) apparaît clairement en comparant les figures 1 et 8. Les rectangles (26 et 27) sont redressés le long des lignes de pliage (30), parallèles, délimitant deux côtés opposés de la base (18). Ensuite, les bords (31) des rectangles (26 et 27) situés dans le prolongement des lignes de pliage (30) sont assemblés aux deux autres côtés (32) de la base (18) tandis que les côtés alignés (33 ou 34) des rectangles (26 et 27) sont assemblés entre eux pour définir deux jointures verticales (35) dont l'une est visible sur la figure 1. L'assemblage peut se faire par soudures, éventuellement renforcées par des coutures.

Les moyens de fermeture étanche (17) se composent essentiellement de deux bandes coopérantes de tissu à griffes et boucles d'accrochage (37 et 38), fixées extérieurement le long de deux faces latérales sensiblement parallèles du conteneur définies respectivement par les rectangles (26 et 27), lesdites bandes s'étendant entre les deux jointures (35) précitées. Elles sont disposées parallèlement aux deux bordures libres (39, 40) délimitant l'ouverture (16) du conteneur (11). les bandes (36 et 37) sont espacées inégalement des bordures (39 et 40) correspondantes de façon à pouvoir venir s'accrocher l'une contre l'autre après que lesdites deux faces latérales du conteneur aient été enroulées ensemble sur une certaine longueur à partir de l'ouverture (16) ; en outre, les moyens de fermeture étanche (17) comportent deux bandes coopérantes (41 et 42) fixées extérieurement auxdites faces latérales et en vis-à-vis, au voisinage des bordures (39 et 40), respectivement. Ces deux bandes (41 et 42) pourraient être remplacées par une fermeture à glissière du type étanche. Enfin, il est à noter que la bordure (39) est munie d'une lèvre souple (39a) rabattable sur les bandes (41 et 42), lorsque celles-ci sont réunies.

On va maintenant décrire le mode de fermeture du sac, en référence aux figures 2 à 7.

Les objets à protéger étant introduits dans le conteneur (11), les bandes de tissu à griffes et boucles (41 et 42) sont d'abord réunies (fig. 2) de façon à emprisonner lesdits objets en même temps qu'un certain volume d'air. Ainsi, quel que soit le volume effectif occupé par les objets introduits dans le conteneur (11), celui-ci conservera toujours sensiblement le même volume après fermeture, en raison de l'air emprisonné au moment de la réunion des bandes (41 et 42). La lèvre (39a) est ensuite rabattue sur les deux bordures (39 et 40) réunies par les bandes de tissu à griffes (41 et 42). C'est la situation illustrée à la figure 3. Ensuite, la partie supérieure du conteneur est enroulée sur elle-même jusqu'à ce que les bandes coopérantes externes (36 et 37) se rejoignent, comme illustré à la figure 4. Les deux portions d'extrémité de la partie supérieure du conteneur ainsi enroulées sur elles mêmes sont ensuite rabattues vers le centre comme illustré à la figure 5. Les deux rabats (14 et 15) sont alors rattachés l'un à l'autre (fig. 6) au moyen des lanières (19) et boucles (20) correspondantes. En outre, les lanières latérales (23) sont rattachées à leurs boucles respectives (24). Il ne reste plus qu'à réunir les rabats (12 et 13) au moyen des quatre lanières (19) et boucles (20) qu'ils portent, pour que le sac fermé prenne la configuration illustrée à la figure 7. Une poignée (45) peut être prévue sur le rabat (12). On peut aussi prévoir des sangles d'épaule fixées sous la partie centrale de l'empiècement en forme de croix définissant les rabats pour pouvoir utiliser le sac de l'invention à la manière d'un sac à dos. Il est à noter qu'avec une telle structure. l'éventrement du sac sous l'action d'une pression externe quelconque, est évitée par la présence des quatre rabats, les moyens de fermeture étanche (17) ne pouvant plus se dérouler. En outre, si une pression externe s'exerce sur les parois du conteneur, le peu d'air qui s'échappe à travers les bandes (41 et 42) contribue à plaquer plus fortement la lèvre (39a) contre les parois enroulées du conteneur et donc. à renforcer l'étanchéité.

Bien entendu, l'invention n'est pas limitée au seul mode de réalisation du sac qui vient d'être décrit. C'est-à-dire que l'invention couvre tous les équivalents techniques des moyens mis en jeu si ceux-ci le sont dans le cadre des revendications qui suivent.

## Revendications

1. Sac étanche et insubmersible, comprenant un conteneur (11) en matériau souple et imperméable présentant une ouverture (16) formée par les bords de deux parois latérales (26, 27) sensiblement parallèles du conteneur, dont les extrémités sont propres à être enroulées ensemble sur une certaine longueur à partir de ladite ouverture (16), et des moyens de fermeture étanche formés par des bandes (36, 37, 41, 42) de tissu à boucles et griffes d'accrochage fixées sur lesdites parois latérales (26, 27) du conteneur, caractérisé en ce que deux bandes (41, 42) de tissu à boucles et griffes sont fixées sur l'intérieur des parois latérales (26, 27) du conteneur et coopèrent entre elles pour fermer de façon étanche l'ouverture (16), en ce que deux autres bandes (36, 37) de tissu à boucles et griffes sont fixées sur l'extérieur des parois latérales (26, 27) du conteneur et sont espacées inégalement des bords de l'ouverture (16) pour s'accrocher l'une à l'autre après l'enroulement des extrémités desdites parois latérales et les maintenir enroulées, en ce que les côtés du fond du conteneur sont prolongés par des rabats (12, 13, 14, 15) qui sont rabattables sur les extrémités enroulées des parois latérales du conteneur et qui sont pourvus de moyens (19, 20) permettant de les attacher ensemble deux à deux pour s'opposer à l'éventrement du conteneur sous l'effet d'une pression externe.

2. Sac selon la revendication 1, caractérisé en ce que l'un des bords (39, 40) de l'ouverture (16) du conteneur comprend une lèvre souple (39a) rabattable sur ces deux bords lorsqu'ils sont réunis entre eux par les deux bandes (41, 42) de tissu à boucles et à griffes fixées sur l'intérieur des parois latérales du conteneur.

3. Sac selon la revendication 1 ou 2, caractérisé en ce que deux (14, 15) des rabats précités, destinés à être attachés l'un à l'autre sont munis de moyens supplémentaires d'attache (23, 24) emprisonnant entre eux les flancs du conteneur qui ne sont pas recouverts par ces deux rabats (14, 15).

4. Sac selon l'une des revendications 1 à 3, caractérisé en ce que les rabats (12, 13, 14, 15) sont matérialisés dans un seul empiècement en forme de croix, sur la partie centrale (25) duquel est fixé le fond (18) du conteneur, par exemple par soudure et/ou couture de ses bords le long du périmètre de ladite partie centrale (25).

5. Sac selon l'une des revendications 1 à 4, caractérisé en ce que le conteneur (11) est formé à partir d'une seule pièce de matériau souple et imperméable, comportant un rectangle ou un carré médian (18) formant le fond du conteneur et deux rectangles (26, 27) situés de part et d'autre du fond (18) pour former les parois latérales du conteneur.

6. Sac selon l'une des revendications 1 à 5, caractérisé en ce que les extrémités des parties enroulées des parois latérales (26, 27) du conteneur sont rabattues vers le centre en position de fermeture du conteneur et sont'maintenues dans cette position par les rabats (12, 13, 14, 15) attachés ensemble deux à deux.

## Claims

1. An unsinkable watertight bag, comprising a container (11) of waterproof flexible material having an opening (16) formed by the edges of two substantially parallel side walls (26, 27) of the container having ends suitable for being rolled together over a certain length from said opening (16), and waterproof closure means formed by strips of cloth having fastening hooks and loops fixed on said container side walls (26, 27), characterized by the fact that two strips (41, 42) of hook and loop cloth are fixed on the insides of the container side walls (26, 27) and co-operate with each other to close the opening in waterproof manner, in that two other strips (36, 37) of hook and loop cloth are fixed on the outsides of the container side walls (26, 27) and are at different distances from the edges of the opening (16) to fasten to each other after the ends of said side walls have been rolled up and to keep them rolled up, and in that the sides of the container bottom are extended by flaps (12, 13, 14, 15) suitable for folding down over the rolled up ends of the container side walls and which are provided with means (19, 20) for being fastened together in pairs to oppose the container bursting under the effect of external pressure.

2. A bag according to claim 1, characterized in that one of the edges (39, 40) of the container opening (16) includes a flexible lip (39a) foldable down over both of said edges when they are interconnected by the two strips of hook and loop cloth fixed inside the container side walls.

3. A bag according to claim 1 or 2, characterized in that the flaps of one of the above- mentioned pairs of flaps for fastening to each other are provided with additional fastening means (23, 24) for imprisoning therebetween the sides of the container which are not covered by said pair of flaps (14, 15).

4. A bag according to any one of claims 1 to 3, characterized in that the flaps (12, 13, 14, 15) are made from a single cross-shaped piece of material having the bottom (18) of the container fixed to its central portion (25), e. g. by welding and/or stitching of its edges along the perimeter of said central portion (25).

5. A bag according to any one of claims 1 to 4, characterized in that the container (11) is made from a single piece of waterproof flexible material including a middle rectangle or square (18) forming the bottom of the container, and two rectangles (26, 27) situated on either side of the bottom (18) to form the side walls of the container.

6. A bag according to any one of claims 1 to 5, characterized in that the ends of the rolled up ends of the container side walls (26, 27) are folded down towards the middle. in the container closure position and are held in this position by the flaps (12, 13, 14, 15) which are fastened together in pairs.

## Patentansprüche

1. Wasserdichte und unsinkbare Tasche, mit einem Behälter (11) aus nachgiebigem und undurchlässigem Material mit einer Öffnung (16), die durch die Ränder von zwei seitlichen im wesentlichen parallel zum Behälter verlaufenden Wandungen (26, 27) gebildet ist, von denen die beiden Enden so eingerichtet sind, daß sie zusammen über eine gewisse Länge ausgehend von dieser Öffnung (16) einrollbar sind und Einrichtungen zum dichten Schließen, die aus Gewebebändern (36, 37, 41, 42) mit Schnallen und Haken gebildet sind, die auf diesen seitlichen^{*} Wandungen (26, 27) befestigt sind, dadurch gekennzeichnet, daß zwei mit Schnallen und Haken versehene Gewebebänder (41, 42) am Inneren der beiden seitlichen Wandungen (26, 27) des Behälters befestigt sind und zusammenwirken, um dicht die Öffnung (16) zu schließen, daß zwei andere Gewebebänder (36, 37) mit Schnallen und Haken außen an den seitlichen Wandungen (26, 27) des Behälters befestigt und unter ungleichem Abstand von den Rändern der Öffnung (16) angeordnet sind, um sich aneinander nach Einrollen der Enden dieser seitlichen Wandungen zu verhaken und sie eingerollt zu halten und daß die Seiten des Bodens des Behälters durch Klappenteile (12, 13, 14, 15) verlängert sind, die auf die aufgerollten Enden der seitlichen Wandungen des Behälters umschlagbar sind und die mit Einrichtungen (19, 20) versehen sind, die es ermöglichen, sie zu je zwei zusammen zu befestigen, derart, daß sie sich einem Herausdrücken bzw. Aushöhlen des Behälters unter dem Einfluß eines Außendrucks widersetzen.

2. Tasche nach Anspruch 1, dadurch gekennzeichnet, daß einer der Ränder (39, 40) der Öffnung (16) des Behälters eine nachgiebig auf diese beiden Ränder umschlagbare Lippe (39a) umfaßt. wenn diese miteinander durch die beiden mit Schnallen und Haken versehenen Gewebebänder vereinigt sind, welche am Inneren der seitlichen Wandungen des Behälters befestigt sind.

3. Tasche nach Anspruch 1 oder 2, dadurch gekennzeichnet, daß zwei (14, 15) der genannten Klappenteile, die aneinander zu befestigen sind, mit zusätzlichen Befestigungseinrichtungen (23, 24) ausgestattet sind, welche zwischen sich die Flanken des Behälters gefangenhalten, die nicht von diesen Klappen (14, 15) überdeckt sind.

4. Tasche nach einem der Ansprüche 1 bis 3, dadurch gekennzeichnet, daß die Klappenteile (12, 13, 14, 15) durch ein einziges Einsatzstück in Kreuzform gebildet sind, wobei auf dessen mittlerem Teil (25) der Boden (18) des Behälters, beispielsweise mittels Schweißens und/oder Nähens seiner Ränder längs des Umfangs dieses mittleren Teils (25), befestigt ist.

5. Tasche nach einem der Ansprüche 1 bis 4, dadurch gekennzeichnet, daß der Behälter (11) aus einem einzigen nachgiebigen und undurchlässigen Materialstück gebildet ist, das ein mittleres Rechteck oder Quadrat (18) umfaßt, welches den Boden des Behälters bildet und wobei zwei Rechtecke (26, 27) zu beiden Seiten des Bodens (18) zur Bildung der Seitenwandungen des Behälters angeordnet sind.

6. Tasche nach einem der Ansprüche 1 bis 5, dadurch gekennzeichnet, daß die Enden der eingerollten Teile der seitlichen Wandungen (26, 27) des Behälters gegen die Mitte in Schließstellung des Behälters umgeschlagen und in dieser Stellung durch die Klappenteile (12, 13, 14, 15) gehalten sind, die zusammen zu je zwei befestigt sind.
